# EUROPÄISCHE PATENTSCHRIFT

(11) **EP 2 209 983 B1**
(45) Veröffentlichungstag und Bekanntmachung des Hinweises auf die Patenterteilung: **08.08.2012**
(21) Anmeldenummer: 08840286.2
(22) Anmeldetag: 29.09.2008
(51) Int. Cl.: F02M 25/07, F01P 11/04, F01P 7/16

(54) **MULTIFUNKTIONALES MODUL ZUR ANBRINGUNG AN EINER VERBRENNUNGSKRAFTMASCHINE UND ZUR FÜHRUNG VON FLUIDEN IN FORM VON ABGAS UND KÜHLMITTEL, ANORDNUNG MIT DEM MODUL UND VERBRENNUNGSKRAFTMASCHINE**
MULTIFUNCTIONAL MODULE FOR ATTACHING TO AN INTERNAL COMBUSTION ENGINE AND FOR CONDUCTING FLUIDS IN THE FORM OF EXHAUST GAS AND COOLANT, ARRANGEMENT WITH THE MODULE, AND INTERNAL COMBUSTION ENGINE
MODULE MULTIFONCTIONNEL À MONTER SUR UN MOTEUR À COMBUSTION INTERNE POUR ACHEMINER DES FLUIDES SOUS FORME DE GAZ D'ÉCHAPPEMENT ET DE FLUIDES DE REFROIDISSEMENT, AGENCEMENT COMPRENANT CE MODULE ET MOTEUR À COMBUSTION INTERNE

(30) Priorität: 12.10.2007 DE 102007049336
(43) Veröffentlichungstag der Anmeldung: 28.07.2010
(73) Patentinhaber: Behr GmbH & Co. KG, 70469 Stuttgart (DE); Behr Thermot-tronik GmbH, 70806 Kornwestheim (DE)
(72) Erfinder: EMRICH, Karsten, 70599 Stuttgart (DE); RÖSCHMANN, Timm, 70197 Stuttgart (DE); PANIC, Predrag, 70178 Stuttgart (DE); BEECKMANN, Nils, 70597 Stuttgart (DE); MITCHELL, Thomas, 71069 Sindelfingen/Darmsheim (DE)
(74) Vertreter: Grauel, Andreas
(86) Internationale Anmeldenummer: PCT/EP2008/008253
(87) Internationale Veröffentlichungsnummer: WO 2009/049764

(56) Entgegenhaltungen:
- EP-A- 0 763 655
- EP-A- 1 600 624
- EP-A- 1 643 097
- EP-A- 1 703 115
- EP-A- 1 793 115
- WO-A-01/20156
- WO-A-03/098026
- DE-A1-102004 048 867

## Beschreibung

Die Erfindung betrifft ein multifunktionales Modul zur Anbringung an einer Verbrennungskraftmaschine und zur Führung von Fluiden, insbesondere in Form von Abgas und Kühlmittel, aufweisend: einen ersten für einen Teil eines Abgasrückführsystems ausgelegten Leitungsabschnitt, mindestens mit einer Zuführung zu einem Abgaskühler; einen zweiten für einen Teil eines Kühlsystems ausgelegten Leitungsabschnitt, mindestens mit einer Zuführung zu einem thermostatischen Element. Die Erfindung betrifft weiter eine Anordnung mit dem Modul und eine Verbrennungskraftmaschine.

In zunehmendem Maße werden bauraumsparende und Verbindungsaufwand gering haltende modulare Lösungen im Rahmen der Abgasrückführung oder Ladeluftzuführung realisiert. Bisher zum Teil unabhängige Positionierungen einzelner Bauteile eines Abgasrückführsystems z. B. eines Abgaskühlers oder eines Kühlsystems beispielsweise eines thermostatischen Elementes am Motor oder in Motornähe erfordern in der Regel auch einen erhöhten Montageaufwand bei der Motorendfertigung. Zum Teil sind die unabhängigen Positionen vergleichsweise weit entfernt, so dass dies Nachteile hinsichtlich der Betriebs- oder der Herstellungskosten mit sich bringen kann.

Ein multifunktionales Modul der eingangs genannten Art zur Führung eines Abgases und eines Kühlmittels ist aus EP 1 643 097 A1 bekannt und integriert bereits teilweise Funktionen der Abgaskühlung und eine Regulierung der Abgaskühlung. Weitere derartige Module sind aus der EP 1 793 115 A1, 0210 2004 048 867 A1, EP1 703 115 A1 oder WO 01/20156 A1 bekannt.

Ein solches Modul ist noch verbesserungswürdig. Wünschenswert ist insbesondere eine Verbesserung der integrierbaren Funktionen des Abgasrückführsystems.

An dieser Stelle setzt die Erfindung an, deren Aufgabe es ist eine Vorrichtung anzugeben, die ein bauraumsparendes und mit vergleichsweise reduziertem Verbindungsaufwand versehenes Handhaben der Abgasrückführung und Kühlmittelführung, insbesondere in Motomähe ermöglicht.

Betreffend die Vorrichtung wird die Aufgabe durch die Erfindung mit einem multifunktionalem Modul der eingangs genannten Art gelöst, das erfindungsgemäß des weiteren einen, ersten, Raum zur Anordnung einer Abgas-Regeleinrichtung zur Regelung eines zum Motor zurückzuführenden Abgasstroms aufweist.

Die Erfindung geht von der Überlegung aus, dass der Massenstrom der rückgeführten Abgase zum Einlass einer Verbrennungskraftmaschine von einer Abgas-Regeleinrichtung, beispielsweise einem Abgasrückführventil, zu regeln ist, während der zu kühlende Abgasstrom durch einen Abgaskühler geführt wird. Dabei handelt es sich, wie im Stand der Technik, um zwei bislang voneinander getrennt zu montierende Bauteile.

Die Erfindung hat erkannt, dass es mit dem Modul gemäß dem Konzept der Erfindung möglich ist, auch eine Abgas-Regeleinrichtung zur Regelung eines zur Verbrennungskraftmaschine zurückzuführenden Abgasstroms, beispielsweise ein Abgasrückführventil, mit vergleichsweise reduziertem Verbindungsaufwand und bauraumsparend in Motomähe in ein modular vergleichsweise hochintegriertes Abgasrückführsystem einzubinden, das zudem mittels dem multifunktionalen Modul mit einem Kühlsystem gekoppelt ist. Es wird zusätzlich eine Abgas-Regeleinrichtung integriert, welche vorzugsweise den Gesamt-Abgasstrom insgesamt zur Rückführung zur Verbrennungskraftmaschine regelt. Insbesondere ist dies eine Regeleinrichtung, welche ausschließlich den zurückzuführenden Anteil des Abgasstroms bestimmt.

Auf diese Weise entsteht ein vergleichsweise hochintegriertes Bauteil, in dem der Abgas- und Kühlmittelstrom in gewünschter Weise gesteuert werden kann. Darüber hinaus ist in der Motorendmontage der Aufwand verringert, da nur noch ein Bauteil, nämlich das multifunktionale Modul mit entsprechend angebrachten weiteren Bauteilen, am Motor angebracht werden muss.

Entsprechend führt die Erfindung auch auf eine Anordnung mit dem Modul gemäß dem Konzept der Erfindung sowie mit einem Abgaskühler und/oder mit der Abgas-Regeleinrichtung zur Regelung eines zur Verbrennungskraftmaschine zurückzuführenden Abgasstroms, insbesondere einem Abgasrückführventil, und/oder einem thermostatischen Element.

Der Abgaskühler kann grundsätzlich in jeder vorteilhaften Bauweise gebildet sein, beispielsweise in einer U-Flow-Bauweise. Das Gehäuse ist vorzugsweise derart ausgebildet, dass daran auch ein Vakuumtank modular anbringbar ist. Insbesondere ist der Abgaskühler als U-Flow-Kühler ausgebildet. Darunter ist zu verstehen, dass das zu kühlende Abgas an einer ersten Seite in den Abgaskühler einströmt, diesen in einer im Wesentlichen ersten Richtung durchströmt, anschließend im Wesentlichen um 180°, also insbesondere U-förmig umgelenkt wird und anschließend den Abgaskühler im Wesentlichen in einer zur ersten Richtung entgegengesetzten Richtung durchströmt. Insbesondere tritt das gekühlte Abgas derselben Seite wieder aus dem Abgaskühler aus, an der es in den Abgaskühler eingeströmt ist. Insbesondere weist der Abgaskühler Rohre auf durch die das Abgas strömt. Besonders vorteilhaft weisen die Rohre einen im Wesentlichen rechteckförmigen Querschnitt auf.

Entsprechend führt das Konzept der Erfindung auch auf eine Verbrennungskraftmaschine, beispielsweise einen Dieselmotor oder einen Otto-Motor, mit einer Anordnung gemäß dem Konzept der Erfindung.

Vorteilhafte Weiterbildungen der Erfindung sind den Unteransprüchen zu entnehmen und geben im Einzelnen vorteilhafte Möglichkeiten an, das oben erläuterte Konzept im Rahmen der Aufgabenstellung, sowie hinsichtlich weiterer Vorteile zu realisieren.

Das Modul weist einen zweiten Raum zur Anordnung einer Abgas-Regeleinrichtung zur Regelung eines dem Abgaskühler zuzuführenden Abgasstroms - also des zu kühlenden Anteils des Abgasstroms - auf. Der zweite Raum kann beispielsweise einen Bypass-Kanal aufweisen. Die Abgas-Regeleinrichtung ist vorzugsweise in Form einer Bypass-Klappe oder eines Bypass-Ventils gebildet. Alternativ oder zusätzlich kann eine Abgas-Regeleinrichtung dieser Art auch im Wärmetauscher integriert sein. Dem folgend sieht eine Weiterbildung am multifunktionalen Modul ein Anschlussmittel zur Anbringung eines Wärmetauschers vor. Diese Weiterbildung der Erfindung hat erkannt, dass eine Abgas-Regeleinrichtung zur Regelung eines dem Abgaskühler zuzuführenden Abgasstroms und eine Abgas-Regeleinrichtung zur Regelung eines zum Motor insgesamt zurückzuführenden Abgasstroms bislang als zwei voneinander getrennt zu montierende Bauteile ausgebildet waren - gemäß dem Konzept der Erfindung hat es sich im Rahmen dieser Weiterbildung als besonders vorteilhaft erwiesen, beide Abgas-Regeleinrichtungen im multifunktionalen Modul zu integrieren.

Bevorzugt ist das Modul als eine integrale strukturelle Einheit gebildet. Dies hat den Vorteil, dass das multifunktionale Modul als ganzes in einem Herstellungsschritt ohne weitere Montageschritte herzustellen ist. Vorzugsweise kann das Modul aus einem Material wie Aluminium oder Stahl hergestellt sein, beispielsweise als Gussteil, vorzugsweise - insbesondere im Fall von Aluminium - als Druckgussteil oder - insbesondere im Falle von Stahl - als Feingussteil. Soweit es die Temperaturverhältnisse erlauben, kann das multifunktionale Modul auch aus Kunststoff oder einem Faserverbundstoff bestehen oder wenigstens teilweise einen solchen Werkstoff aufweisen.

Erfindungsgemäß weist das Modul wenigstens ein Anschlussmittel zur Anbringung wenigstens eines Bauteils an das Modul auf, ausgewählt aus der Gruppe bestehend aus: einem Motor, einem Abgaskühler, einem Abgasrückführventil, einem thermostatischen Element, insbesondere einem Thermostaten und/oder Temperatursensor. Dies hat den Vorteil, dass eine oder mehrere der genannten Bauteile direkt an das Modul montiert werden können, ohne dass separat weitere Anschlussmittel zur Verfügung gestellt werden müssten. Gemäß einer besonders bevorzugten Weiterbildung ist für alle der genannten Bauteile eine entsprechende und angemessene Anzahl von Anschlussmitteln am Modul zur Verfügung gestellt. Dies stellt eine bislang nicht erreichte, integrative modulare Lösung für ein multifunktionales Modul dar.

In besonders bevorzugter Weise ist ein Anschlussmittel als ein Schraubpunkt gebildet, beispielsweise als eine Bohrung zur Aufnahme einer Schraube od.dgl.. Während der Montage lässt sich eine solche Verbindung besonders einfach schließen.

Insbesondere ist ein Anschlussmittel integral, vorzugsweise unmittelbar, mit der Einheit gebildet, beispielsweise in einem der oben genannten Gussverfahren od.dgl. Herstellungsschritte. Als besonders geeignet hat sich beispielsweise ein Anschlussmittel erwiesen, das mit einem Auge an einem Flansch oder einem Fluidführungsstutzen gebildet ist.

Gemäß der erfindungsgemäßen konstruktiven Auslegung des Moduls sieht eine Weiterbildung der Erfindung vor, dass Teile des ersten und zweiten Leitungsabschnittes am Modul parallel nebeneinander verlaufen. Diese Art der Auslegung hat sich als besonders vorteilhaft hinsichtlich der Kühlung des Moduls als solchem und auch der Kühlung des ersten für einen Teil eines Abgasrückführsystems ausgelegten Leitungsabschnitts erwiesen. Mit anderen Worten, können die im multifunktionalen Modul eng nebeneinander liegende erste und zweite Leitungsabschnitte so angeordnet werden, dass sowohl das Modul als auch der Teil des Abgasrückführsystems bereits durch die zur Zuführung eines Kühlmittels ausgelegten Leitungsabschnitte gekühlt werden. Als besonders vorteilhaft hat sich dies bei fluid-eintrittseitigen parallel geführten Teilen des ersten und zweiten Leitungsabschnittes und/oder bei fluid-austrittseitigen parallel geführten Teilen des ersten und zweiten Abschnitts erwiesen.

Erfindungsgemäß sind fluideintrittsseitige und fluidaustrittsseitige Teile des ersten und zweiten Leitungsabschnittes im Modul quer zueinander verlaufend angeordnet. Dies ermöglicht eine besonders bauraumsparende Auslegung des multifunktionalen Moduls.

Im Rahmen einer besonders bevorzugten Weiterbildung der Erfindung geht vom ersten Raum eine Abgaszweigleitung zur Rückführung von Abgas zur Verbrennungsmaschine ab. Vorzugsweise ist der erste Raum abgasaustrittsseitig angeordnet und/oder die Abgaszweigleitung ist abgasaustrittsseitig angeordnet. Diese Art der Anordnung hat sich als besonders sinnvoll im Rahmen der Gesamtanordnung eines Abgasrückführsystems erwiesen. Insbesondere ist dem ersten Raum ein Ventilsitz für die Abgas-Regeleinrichtung zur Regel eines zum Motor insgesamt zurückzuführenden Abgasstroms zugeordnet.

Im Rahmen dieser und der zuvor genannten Weiterbildung hat sich eine Auslegung des ersten Raums als besonders vorteilhaft erwiesen - der erste Raum ist demnach zum einen in der Lage eine im Ventilsitz angeordnete Abgas-Regeleinrichtung aufzunehmen und zum anderen eine Abgaszweigleitung zur Verfügung zu stellen, derart, dass die Abgaszweigleitung bei geschlossener Abgas-Regeleinrichtung durch dieselbe verschlossen ist und bei geöffneter Abgas-Regeleinrichtung die Abgaszweigleitung geöffnet wird, beispielsweise indem die Abgas-Regeleinrichtung aus dem ersten Raum zurückgezogen wird und dadurch die Abgaszweigleitung freigibt. Diese Art einer konstruktiven Auslegung des ersten Raums hat sich als besonders einfach handhabbar und bauraumsparend erwiesen.

Darüber hinaus erlaubt das Erfindungsgemäße konzept, die weitere Ausbildung des Moduls derart, dass der Ventilsitz gekühlt werden kann. Erfindungsgemäß wird der Ventilsitz durch einen fluidaustrittsseitig unmittelbar angrenzend zum Ventilsitz geführten Teil des zweiten Leitungsabschnitts gekühlt . Dies erlaubt zum einen eine Rückführung des Kühlmittels, z. B. zu einem Ölkühler oder dergleichen Kühlmittelkühler, am Ventilsitz vorbei durch den zweiten Leitungsabschnitt und zum anderen die Kühlung des Ventilsitzes, so dass darüber die Abgas-Regeleinrichtung, beispielsweise ein Abgasrückführventil, bei selbst vergleichsweise hohen Umgebungstemperaturen auf einem angemessen begrenzten Temperaturniveau gehalten werden kann.

Vorzugsweise geht stromabwärts eines Kühlmittelseintritts zum zweiten Leitungsabschnitt eine erste Zweigleitung zur Zuführung zum Abgaskühler und eine zweite Zweigleitung zum ersten Raum ab. Gemäß dieser Weiterbildung sieht das Modul in besonders vorteilhafter Weise eine Aufteilung des Kühlmittelstroms vor, wobei mit einem ersten Teil des Kühlmittels der Abgaskühler kühlbar ist und mit einem zweiten Teil des Kühlmittels der Ventilsitz kühlbar ist. Eine Rückführung des ersten Teils des Kühlmittels kann ausgangsseitig des Abgaskühlers bzw. eine Rückführung des zweiten Teils des Kühlmittels kann stromabwärts der Kühlstrecke für den Ventilsitz erfolgen.

Insgesamt erlaubt das als integrales Vollmodul gebildete multifunktionale Modul die Aufnahme verschiedener Bauteile sowohl aus dem Abgasrückführsystem als auch dem Kühlsystem, so dass ein integratives Bauteil entsteht, das als ganzes betrachtet unterschiedliche Aufgaben in einem Bauteil kombiniert. Im Rahmen einer ganz besonders bevorzugten Kombination der oben erläuterten Weiterbildungen sieht das multifunktionale Modul - wie bereits teilweise erläutert - einen ersten Raum und einen zweiten Raum zur Anordnung oder Anbringung jeweils einer Abgas-Regeleinrichtung vor sowie einen ersten Leitungsabschnitt mit mindestens einer Zuführung zu einem Abgaskühler und einem zweiten Leitungsabschnitt mit mindestens einer Zuführung zu einem thermostatischen Element. Darüber hinaus sieht gemäß dieser ganz besonders bevorzugten Weiterbildung das Modul Anschlussmittel für einen Motor, einen Abgaskühler, ein Abgasrückventil, ein thermostatisches Element, aufweisend einen Thermostaten und einen Temperatursensor, vor.

Ein Ausführungsbeispiel der Erfindung wird nun nachfolgend anhand der Zeichnung beschrieben. Diese soll die Ausführungsbeispiele nicht notwendigerweise maßstäblich darstellen, vielmehr ist die Zeichnung, wo zur Erläuterung dienlich, in schematisierter und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in der Zeichnung sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, der Zeichnung und/oder den Ansprüchen offenbarten Merkmale. Die allgemeine Idee der Erfindung ist nicht beschränkt auf die exakte Form oder das Detail der im folgenden gezeigten und beschriebenen bevorzugten Ausführungsform oder beschränkt auf einen Gegenstand, der eingeschränkt wäre im Vergleich zu dem in den Ansprüchen beanspruchten Gegenstand. Bei angegebenen Bemessungsbereichen sollen auch innerhalb der genannten Grenzen liegende Werte als Grenzwerte offenbart und beliebig einsetzbar und beanspruchbar sein.

Die Zeichnung zeigt in:
- Fig. 1:: eine perspektivische Ansicht einer in Einbaulage einer Verbrennungskraftmaschine abgewandten Seite eines multifunktionalen Moduls einer besonders bevorzugten Ausführungsform;
- Fig. 2:: eine perspektivische Ansicht der in Einbaulage einer Verbrennungskraftmaschine zugewandten Seite des multifunktionalen Moduls der Fig. 1 und
- Fig. 3: eine perspektivische Ansicht des multifunktionalen Moduls, und
- Fig. 4: eine perspektivische Ansicht des multifunktionalen Moduls.

In Fig. 1 und Fig. 2 ist ein multifunktionales Modul 10 dargestellt, das einen ersten, für einen Teil eines Abgasrückführsystems ausgelegten Leitungsabschnitt 1A und 1B aufweist, bei dem zudem eine Zuführung 1C zu einem schematisch dargestellten Abgaskühler (AGK) vorgesehen ist. Des weiteren weist das multifunktionale Modul 10 einen zweiten, für einen Teil eines Kühlsystems ausgelegten Leitungsabschnitt 2A und 2B auf, wobei zudem eine Zuführung 2C zu einem schematisch dargestellten thermostatischen Element (TE) vorgesehen ist. Darüber hinaus integriert das multifunktionale Modul 10 auch einen ersten Raum 3 zur Anordnung einer Abgas-Regeleinrichtung zur Regelung eines zur nicht näher dargestellten Verbrennungskraftmaschine zurückzuführenden Abgasstroms 5 und einen weiteren zweiten nicht näher dargestellten Raum 4 vorliegend teilweise im Bereich der Zuführung 1C zur Anordnung einer weiteren Abgas-Regeleinrichtung zur Regelung eines dem Abgaskühler zuzuführenden Abgasstroms. Die Abgas-Regeleinrichtung zur Regelung eines zur Verbrennungskraftmaschine zurückzuführenden Abgasstroms ist vorliegend in Form eines Abgasrückführventils (AGR-Ventil) gebildet. Des Weiteren ist in Fig. 2 eine Anordnungsposition einer Verbrennungskraftmaschine in Form eines Dieselmotors (M) schematisch dargestellt.

Zur Anbringung der genannten Bauteile weist das multifunktionale Modul 10 entsprechende integral mit dem Modul und in einem Herstellungsschritt gebildete Anschlussmittel in Form von Gewindebohrungen zur Aufnahme einer Schraube auf. Ein thermostatisches Element (TE), ein Abgaskühler (AGK) sowie ein AGR-Ventil können im Rahmen der Assemblierung leicht an das multifunktionale Modul 10 angeschraubt werden. In diesem Zustand kann die gesamte Baueinheit, d. h. das multifunktionale Modul 10 mit dem AGR-Ventil, dem AGK und dem TE an einen Motor M angeschraubt werden. Im Einzelnen sind bei dem multifunktionalen Modul 10 dazu Abgaskühleranschlussmittel 11 in Form von an einem Flansch gebildeten Augen mit den genannten Schraublöchern vorgesehen. Darüber hinaus sind thermostatische Anschlussmittel 12 in Form von die genannten Schraublöcher aufweisenden Augen im Bereich der als Rohrstutzen ausgebildeten Zuführung 2C vorgesehen. Weitere Anschlussmittel 13 zum Anschluss des AGR-Ventils sind ebenfalls an dem multifunktionalen Modul 10 vorgesehen. Das Modul kann über weitere Anschraubpunkte - mittels der Motoranschlussmittel 14, die wiederum als Schraubaugen integral mit dem Modul 10 gebildet sind - am Motor M befestigt werden.

Darüber hinaus sind die oben erläuterten Anschlussmittel 11, 12, 13, 14 besonders zweckmäßig am Modul 10 angebracht. Die Motoranschlussmittel 14 sind in der gemeinsamen Peripherie der einstrittsseitig parallel geführten Teile 1A, 2A der ersten und zweiten Leitungsabschnitte angeordnet, d. h. im Wesentlichen in einer Ebene parallel zur länglichen Erstreckung 31 des Moduls 10. Die dem Kühlsystem zugeordneten, thermostatischen Anschlussmittel 12 sind gegenüber den Motoranschlussmitteln 14 angeordnet, d. h. im Wesentlichen wiederum in einer Ebene parallel zur länglichen Erstreckung 31.

Darüber hinaus sind die dem Abgasrückführsystem zugeordneten Abgaskühleranschlussmittel 11 einenends der länglichen Erstreckung 31 angeordnet während anderenends der länglichen Erstreckung 31 die Anschlussmittel 13 zum Anschluss des Abgasrückführventils zur Regelung des insgesamt zum Motor zurückzuführenden Abgasmassenstroms 5 angeordnet sind.

Die Führung des Abgasfluids 15 einerseits und des Kühlmittelfluids 16 andererseits erfolgt über die oben genannten Leitungsabschnitte 1A, 1B sowie 2A, 2B. Das Abgasfluid 15 wird aus dem Motor M kommend abgaseintrittsseitig dem Teil 1A des ersten Leitungsabschnitts zugeführt und je nach Einstellung der Abgas-Regeleinrichtung 4 beispielsweise einer Bypass-Klappe oder eines Bypass-Ventils - dem AGK ganz oder teilweise zugeführt und anschließend oder - bei geschlossener Regelung 4 direkt - dem weiteren Teil 1 B des ersten Leitungsabschnitts zugeführt. Im austrittsseitigen Bereich des Teils 1 B des zweiten Leitungsabschnitts ist im ersten Raum 3 ein AGR-Ventil vorgesehen, das im geschlossenen Zustand die Zweigleitung 17 zur Aufnahme des rückzuführenden Abgases 5 verschließt. Bei Aktivierung des AGR-Ventils wird dieses aus dem ersten Raum 3 mit seinem Ventilkörper zurückgezogen und gibt die Öffnung zur Zweigleitung 17 frei, so dass die zurückzuführenden Abgase 5 durch die Zweigleitung 17 zum Motor M zurückgeführt werden können. Entsprechend ist dem Raum 3 ein dem Ventilkörper des AGR-Ventils angepasster Ventilsitz 19 zugeordnet.

Das Kühlmittel 16 wird kühlmitteleintrittsseitig dem Teil 2A des zweiten Leitungsabschnitts zugeführt und zwischen der Eintrittsseite und der Zuführung 2C zum thermostatischen Element (TE) aufgeteilt. Durch eine erste Öffnung 21 und eine nicht näher dargestellte zweite Öffnung wird ein erster Teil 23 des Kühlmittels 16 dem Abgaskühler (AGK) zugeführt und ein zweiter Teil 25 des Kühlmittels 16 wird über die Kühlmittelleitung 27 dem weiteren Teil 2B des zweiten Leitungsabschnitts zugeführt. Der, der Zuführung 2C zugeführte Teil 24 des Kühlmittels 16 dient als Messgrundlage für einen an der Position 29 angebrachten Temperatursensor zur Steuerung eines in der Zuführung 2C bzw. an der Zuführung 2C angebrachten Thermostats. Der Thermostat ist je nach Temperatur des Kühlmittels 24 in der Lage, das Kühlmittel einem weiteren kühlenden Kreislauf zu zuführen. Beispielsweise kann der Thermostat in Form eines Wachskörpers gebildet sein, welcher bei erhöhter Temperatur öffnet und einen Zugang zu einem weiteren Kühlmittelkreislauf freigibt.

Das dem AGK zugeführte Kühlmittel 23 wird ausgangsseitig des AGKs abgeführt. Das dem Teil 2B des zweiten Leitungsabschnitts zugeführte Kühlmittel 25 wird bei dieser Ausführungsform in einer besonders vorteilhaften Weise dazu benutzt, den Teil 1 B des ersten Leitungsabschnitts sowie das Modul 10 als solches zu kühlen. Insbesondere wird der Ventilsitz 19 dadurch gekühlt, dass das Kühlmittel 16 in der dargestellten Weise im Teil 28 unmittelbar angrenzend zum Abgas 15 im Teil 1B, d. h. vorliegend halbkreisförmig zum bzw. um den Ventilsitz 19 herum geführt wird und danach unterhalb des Ventilsitzes 19 - wie in Fig. 1 dargestellt - abgeführt wird. Dadurch wird eine besonders erwünschte zusätzliche und intensive Kühlung des Ventilsitzes 19 und des Bereichs der Abzweigleitung 17 erreicht. Insbesondere wird dadurch die Temperatur eines AGR-Ventils durch das Kühlmittel 16 nach oben in ausreichendem Maße begrenzt.

Insgesamt ist das multifunktionale Modul 10 zur Realisierung der oben beschriebenen Fluidführung mit einer länglichen Erstreckung versehen, wobei zum einen fluideintrittsseitige Teile 1A, 2A des ersten und zweiten Leitungsabschnitts quer zu fluid-austrittseitigen Teilen 1 B, 2B des ersten und zweiten Leitungsabschnitts verlaufen. Darüber hinaus sind sowohl die eintrittsseitigen Teile 1A, 2A des ersten und zweiten Leitungsabschnitts als auch die weiteren Teile 1 B, 2B des ersten und zweiten Leitungsabschnitts parallel geführt. Dies führt bereits zu einer besonders bevorzugten Kühlung des multifunktionalen Moduls 10 bzw. des Abgases 15 im multifunktionalen Modul 10.

Das multifunktionale Modul 10 ist als Aluminiumdruckgussteil integral in einem einzigen Herstellungsschritt gefertigt und kann darüber hinaus, beispielsweise hinsichtlich der Verstrebung 33, je nach Bedarf variabel realisiert sein. Beispielsweise kann das Modul 10 hinsichtlich des Bauraumbedarfs im Motorraum und des weiteren Kühlbedarfs variiert werden und/oder mit weiteren hier nicht gezeigten Verstrebungen oder Kühlrippen versehen sein.

Darüber hinaus verdeutlichen die in den Fig. 1 und Fig. 2 schematisch dargestellten Baueinheiten eines Abgaskühlers, (AGK) eines Motors (M), eines AGR-Ventils und eines thermostatischen Elements (TE), dass diese Bauteile in vielfältiger und je nach Bedarf auszulegender Weise vorgesehen sein können und an das multifunktionale Modul 10 im Rahmen einer Vormontage angebracht werden können. In vorteilhafter Weise wird bei der Endassemblierung nur noch das Modul 10 mit den genannten Baueinheiten am Motor (M) angebracht.

Die Erfindung geht aus von einem multifunktionalen Modul 10 zur Anbringung an einer Verbrennungskraftmaschine und zur Führung von Fluiden, insbesondere in Form von Abgas 5 und Kühlmittel 16, aufweisend: einen ersten, für einen Teil eines Abgasrückführsystems ausgelegten Leitungsabschnitt 1A, 1B, mindestens mit einer Zuführung 1C, 2C zu einem Abgaskühler AGK; einen zweiten, für einen Teil eines Kühlsystems ausgelegten Leitungsabschnitt 2A, 2B mindestens mit einer Zuführung 1C, 2C zu einem thermostatischen Element TE. Gemäß dem Konzept der Erfindung weist das Modul 10 auch einen, ersten, Raum 3 zur Anordnung einer Abgas-Regeleinrichtung (AGR-Ventil) zur Regelung eines zum Motor (M) zurückzuführenden Abgasstroms 5 auf.

## Patentansprüche

1. Multifunktionales Modul zur Anbringung an einer Verbrennungskraftmaschine und zur Führung von Fluiden in Form von Abgas (5) und Kühlmittel (16), aufweisend:
- einen ersten, für einen Teil eines Abgasrückführsystems ausgelegten Leitungsabschnitt (1A, 1 B), mindestens mit einer Zuführung (1C) zu einem Abgaskühler;
- einen zweiten, für einen Teil eines Kühlsystems ausgelegten Leitungsabschnitt (2A, 2B), mindestens mit einer Zuführung (2C) zu einem thermostatischen Element (TE);
- einen ersten Raum (3) zur Anordnung einer Abgas-Regeleinrichtung (AGR-Ventil) zur Regelung eines zur Verbrennungskraftmaschine (M) zurückzuführenden Abgasstroms (5);
- einen weiteren zweiten Raum (4) zur Anordnung einer weiteren Abgas-Regeleinrichtung zur Regelung eines dem Abgaskühler (AGK) zuzuführenden Abgasstroms, wobei Anschlussmittel (12, 13) vorgesehen sind zur Anbringung der Bauteile an das Modul (10), bestehend aus: einem Motor (M), einem Abgaskühler (AGK), einem Abgasrückführventil und einem thermostatischen Element (TE), wie einem Thermostaten, **dadurch gekennzeichnet, dass** Teile des ersten und zweiten Leitungsabschnittes (1A, 1 B, 2A, 2B) parallel nebeneinander verlaufen, wie fluid-eintrittsseitige parallel geführte Teile des ersten und zweiten Leitungsabschnitts (1A, 1B, 2A, 2B) und/oder fluid-austrittseitige parallel geführte Teile des ersten und zweiten Leitungsabschnitts (1A, 2B, 2A, 2B) und fluid-eintrittsseitige (1A, 2A) Teile des ersten und zweiten Leitungsabschnitts quer zu fluidaustrittsseitigen Teilen (1B, 2B) des ersten und zweiten Leistungsabschnitts verlaufen und dem ersten Raum (3) ein Ventilsitz (19) für die Abgas-Regeleinrichtung (4) zur Regelung eines zum Motor (M) zurückzuführenden Abgasstroms (5) zugeordnet ist und der Ventilsitz (19) gekühlt ist, wie durch einen fluid-austrittsseitig unmittelbar angrenzend zum Ventilsitz (19) geführten Teil des zweiten Leitungsabschnitts (1A, 1B, 2A, 2B).

2. Modul nach Anspruch 1,
**dadurch gekennzeichnet, dass**
das Modul (10) als eine integrale strukturelle Einheit gebildet ist, vorzugsweise das Modul (10) aus einem Material ausgewählt aus der Gruppe bestehend aus: Aluminium, Stahl; gebildet ist; insbesondere als Gussteil, vorzugsweise als Druckgussteil oder Feingussteil.

3. Modul nach einem der Ansprüche 1 bis 2,
**dadurch gekennzeichnet, dass**
ein Anschlussmittel (12, 13) einen Schraubpunkt, wie einen als eine Bohrung zur Aufnahme einer Schraube ausgebildeten Schraubpunkt, aufweist.

4. Modul nach einem der Ansprüche 1 bis 3,
**dadurch gekennzeichnet, dass**
ein Anschlussmittel (12, 13) integral mit der Einheit gebildet ist, wie mit einem Auge an einem Flansch und/oder einem Leitungsabschnitt (1A, 1 B, 2A, 2B) gebildet ist.

5. Modul nach einem der Ansprüche 1 bis 4,
**dadurch gekennzeichnet, dass** vom ersten Raum (3) eine, wie abgasaustrittsseitige, Abgaszweigleitung (17) zur Rückführung von Abgas zur Verbrennungsmaschine, abgeht.

6. Modul nach einem der Ansprüche 1 bis 5, Modul nach Anspruch 1,
**dadurch gekennzeichnet, dass**
stromabwärts eines Kühlmitteleintritts zum zweiten Leitungsabschnitt (1A, 1B, 2A, 2B), wie stromaufwärts der Zuführung (1C, 2C) zum thermostatischen Element (TE), eine erste Zweigleitung (17) zum Abgaskühler und eine zweite Zweigleitung (17) zum ersten Raum (3) abgeht.

7. Anordnung mit einem Modul nach einem der vorausgehenden Ansprüche mit einem Abgaskühler und/oder mit einer Abgas-Regeleinrichtung (4) zur Regelung eines zur Verbrennungskraftmaschine zurückzuführenden Abgasstroms (5), insbesondere einem Abgasrückführventil, und/oder einem thermostatischen Element (TE).

8. Anordnung nach Anspruch 7,
**dadurch gekennzeichnet, dass**
der Abgaskühler, vorzugsweise in U-Flow-Bauweise, ein Gehäuse aufweist, insbesondere ein Gehäuse mit einem daran angebrachten Vakuumtank.

9. Verbrennungskraftmaschine, insbesondere ein Dieselmotor (DM) oder ein Otto-Motor, mit einer Anordnung nach Anspruch 7 oder 8.

## Claims

1. A multifunctional module for attachment to an internal combustion engine and for directing fluids in the form of exhaust gas (5) and coolant (16), comprising:
- a first line section (1A, 1B) designed for a part of an exhaust-gas recirculation system, at least having one feed line (1C) to an exhaust-gas cooler:
- a second line section (2A, 2B) designed for a part of a cooling system, at least having one feed line (2C) to a thermostatic element (TE);
- a first chamber (3) for the placement of an exhaust-gas regulating device (EGR valve) for regulating an exhaust-gas flow (5) to be returned to the interval combustion engine (M);
- a further, second chamber (4) for the placement of a further exhaust-gas regulating device for regulating an exhaust-gas flow to be fed to the exhaust-gas cooler (EGC), wherein connecting means (12, 13) are provided for attacking the components to the module (10), comprising: an engine (M), an exhaust-gas cooler (EGC), an exhaust-gas recirculation valve and a thermostatic element (TE), such at a thermostat,
**characterized in that** parts of the first and the second line section (1A, 1B, 2A, 2B) extent parallel next to one another, such as parallel parts of the first of the first and the second line section (1A, 1B, 2A, 2B) on the fluid outlet side and/or parallel parts of the first and the second line section (1A, 2B, 2A, 2B) of the fluid outlet side and parts of the first and the second line section on the fluid inlet side (1A, 2A) transverse to fluidoutlet side parts (1B, 2B) of the first and the second line section, and a valve seat (19) for the exhaust-gas regulating device (4) for regulating an exhaust-gas flow (5) to be returned to the engine (M) is assigned to the first chamber (3), and the valve seat (19) is cooled, for example by a part of the second line section (1A, 1B, 2A,2B) extending directly adjacent to the valve seat (19) on the fluid outlet side.

2. The module according to claim 1, **characterized in that** the module (10) is designed as an integral structural unit, preferably the module (10) is made of a maternal selected from the group comprising: aluminum, stahl, more particularly as a cast part, preferably as a diecast part or a precision-case part.

3. The module according to one of the claims 1 to 2, **characterized in that** a connecting means (12, 13) comprises a bolting point, such as a bolting point in the form of a bore hole for receiving a bolt.

4. The module according to one of claims 1 to 3, **characterized in that** a connecting means (12, 13) is formed integral with the unit, such as having an eye at a flange and/or a line section (1A, 1B, 2A, 2B).

5. The module according to one of claims 1 to 4, **characterized in that** an exhaust-gas branch line (17) for returning exhaust gas to the internal combustion engine extends away from the first chamber (3), on the exhaust-gas outlet side, for example.

6. The module according to one of the claims 1 to 5, the module according to claim 1, **characterized in that** a second branch line (17) extends to the exhaust-gas cooler and a second branch line (17) extends to the first chamber (3) downstream of a coolant inlet to the second line section (1A, 1B, 2A, 2B), such as upstream of the feed line (1C, 2C) to the thermostatic element (TE).

7. An arrangement comprising a module according to one of the preceding claims, having an exhaust-gas cooler and/or an exhaust-gas regulating devise (4) for regulating an exhaust-gas flow (5) to be returned to the internal combustion engine, more particularly an exhaust-gas recirculation valve, and/or a thermostatic element (TE).

8. The arrangement according to claim 7, **characterized in that** the exhaust-gas cooler, preferably having a U-flow construction, comprises a housing, more particularly a housing having a vacuum tank mounted thereon.

9. An internal combustion engine, more particularly a diesel engine (DM) or a gasoline engine, comprising an arrangement according to claim 7 or 8.

## Revendications

1. Module multifonctionnel à monter sur un moteur à combustion interne et servant au guindage de fluides sous forme de gaz d'échappement (5) et de liquide de refroidissement (16), présentant :
- une première section de conduite (1A, 1B) conçue pour une partie d'un système de recyclage des gaz d'échappement, au moins avec une alimentation (1C) pour un refroidisseur des gaz d'échappement ;
- une deuxième section de conduite (2A, 2B) conçue pour une partie d'un système de refroidissement, au moins avec une alimentation (2C) pour un élément thermostatique (TE) ;
- un premier espace (3) prévu pour l'agencement d'un dispositif de régulation des gaz d'échappement (électrovanne AGR) servant à la régulation d'un flux de gaz d'échappement (5) à fournir au moteur à combustion interne (M) ;
- un autre deuxième espace (4) prévu pour l'agencement d'un autre dispositif de régulation des gaz d'échappement servant à la régulation d'un flux de gaz d'échappement à fournir au refroidisseur de gaz d'échappement (AGK), où il est prévu des moyens d'assemblage (12, 13) pour le montage des composants sur le module (10), lesdits composants comprenant un moteur (M), un refroidisseur de gaz d'échappement (AGK), une électrovanne de recyclage des gaz d'échappement et un élément thermostatique (TE), ainsi qu'un thermostat,
**caractérisé en ce que** des parties des première et deuxième sections de conduite (1A, 1B, 2A, 2B) s'étendent les unes à côté des autres de façon parallèle, comme des parties de la première et deuxième section de conduite (1A, 1B, 2A, 2B), guidées parallèlement côté entrée du fluide, et / ou comme des parties de la première et deuxième section de conduite (1A, 1B, 2A, 2B), guidées parallèlement côté sortie du fluide, et des parties (1A, 2A), côté entrée du fluide, de la première et deuxième section de conduite s'étendent transversalement par rapport aux parties (1B, 2B), côté sortie du fluide, de la première est deuxième section de conduite, et un siège d'électrovanne (19) pour le dispositif de régulation (4) des gaz d'échappement servant à la régulation d'un flux de gaz d'échappement (5) à fournir au moteur (M) est associé au premier espace (3), et le siège d'électrovanne (19) est refroidi comme par une partie de la deuxième section de conduite (1A, 1B, 2A, 2B), guidée côté sortie du fluide et directement contiguë au siège d'électrovanne (19).

2. Module selon la revendication 1, **caractérisé en ce que** le module (10) est formé comme un ensemble structurel monobloc, le module (10) étant formé, de préférence, dans un matériau choisi parmi le groupe de matériaux se composant d'aluminium, d'acier, et réalisé, en particulier, comme une pièce modulée, de préférence une pièce moulée sous pression ou une pièce moulée à la cire perdue.

3. Module selon l'une des revendications 1 ou 2, **caractérisé en ce qu'**un moyen d'assemblage (12, 13) présente un point de vissage tel qu'un point de vissage configuré comme un perçage prévu pour recevoir une vis.

4. Module selon l'une quelconque des revendications 1 à 3, **caractérisé en ce qu'**un moyen d'assemblage (12, 13) est formé en étant solidaire de l'ensemble, et formé en comportant un oeillet sur une bride et / ou sur une section de conduite (1A, 1B, 2A, 2B).

5. Module selon l'une quelconque des revendications 1 à 4, **caractérisé en ce qu'**une conduite de dérivation de gaz d'échappement (17), corme placée côté sortie des gaz d'échappement et servant au recyclage de gaz d'échappement pour le moteur à combustion interne, part du premier espace (3).

6. Module selon l'une quelconque des revendications 1 à 5, module selon la revendication 1, **caractérisé en ce qu'**une première conduite de dérivation (17) prévue pour le refroidisseur de gaz d'échappement et une deuxième conduite de dérivation (17) prévue pour le premier espace (3) partent en aval d'une entrée de liquide de refroidissement prévue pour la deuxième section de conduite (1A, 1B, 2A, 2B), ainsi qu'en amont de l'alimentation (1C, 2C) prévue pour l'élément thermostatique (TE).

7. Agencement comprenant un module selon l'une quelconque des revendications précédente, comportant un refroidisseur de gaz d'échappement et / ou un dispositif de régulation des gaz d'échappement (4) servant à la régulation d'un flux de gaz d'échappement (5) à fournir au moteur à combustion interne, comportant en particulier une électrovanne de recyclage des gaz d'échappement et / ou un élément thermostatique (TE).

8. Agencement, selon la revendication 7, **caractérisé en ce que** le refroidisseur de gaz d'échappement, de préférence du type à écroulement en U, présente un carter, en particulier un carter comportant un réservoir à vide fixé sur le carter.

9. Moteur à combustion interne, en particulier un moteur diesel (DM) ou un moteur à essence comportant un agencement selon la revendication 7 ou 8.
